# FASCICULE DE BREVET EUROPEEN

(11) **EP 0 149 930 B1**
(45) Date de publication et mention de la délivrance du brevet: **11.07.1990**
(21) Numéro de dépôt: 84402292.1
(22) Date de dépôt: 13.11.1984
(51) Int. Cl.: C10J 3/57

(54) **Procédé et installation pour la gazéification du charbon**
Verfahren und Vorrichtung zur Vergasung von Kohle
Process and plant for coal gasification

(30) Priorité: 18.11.1983 FR 8318535
(43) Date de publication de la demande: 31.07.1985
(73) Titulaire: INSTITUT DE RECHERCHES DE LA SIDERURGIE FRANCAISE (IRSID), F-78105 Saint Germain-en-Laye Cédex (FR)
(72) Inventeur: Roederer, Charles, F-57000 Metz (FR); Denier, Guy, F-57000 Metz (FR)
(74) Mandataire: Ventavoli, Roger

(56) Documents cités:
- DE-A- 2 012 629
- DE-A- 2 443 740
- DE-A- 2 713 864
- FR-A- 2 310 401
- FR-A- 2 445 364

## Description

La présente invention concerne la gazéification des matières carbonées solides et plus particulièrement la technique selon laquelle du charbon en poudre est injecté, en même temps que de l'oxygène et des matières de formation d'un laitier d'épuration, dans un réacteur de gazéification constitué par un récipient métallurgique. Ce réacteur contient un bain métallique capable de dissoudre le carbone, en particulier un bain de fer en fusion, jouant un rôle assimilable à un catalyseur, pour donner lieu à la formation d'un gaz combustible contenant principalement de l'oxyde de carbone.

On sait que, en principe, ce procédé est réalisé dans un récipient contenant un certain volume de fer en fusion et dans lequel l'ensemble des agents et matières destinés à intervenir dans le processus de gazéification sont injectés par une lance à flux multiples, ou séparément par des lances différentes, ou même par des lances et des tuyères débouchant sous la surface du bain.

Globalement, les réactions de base diffèrent peu de celles mises en jeu dans l'affinage pneumatique de la fonte par l'oxygène soufflé par le haut, même si ces deux techniques sont par ailleurs totalement étrangères tant par leurs buts que leurs mises en ouevre respectives. Dès lors, il n'est pas suprenant que la _, gazéification du charbon sur métal liquide soit habituellement effectuée dans un réacteur tout à fait similaire à un convertisseur d'aciérie à l'oxygène soufflé par le haut, voire dans un tel convertisseur lui- mème (demande de brevet français No. 2 495 178-de Sumitomo Metal ou 2 488 903-de Klockner Werke).

Aussi, la gazéification est-elle réalisée de façon séquentielle: le laitier du type "laitier d'affinage de la fonte", assure l'élimination des impuretés introduites par le charbon, notamment le soufre, et se trouve soumis à des décrassages périodiques, alors que le bain de fer en fusion sert à nouveau après réchauffage.

Or, se laitier a tendance à entraîner avec lui des gouttelettes (ou micro-particules) de fer liquide en suspension, de sorte que le simple décrassage provoque à chaque fois un certain appauvrissement du bain en fer, qui peut devenir appréciable au bout d'un certain nombre de cycles.

Dans le but principal de parvenir à un fonctionnement "en continu" de l'opération de gazéification sans pertes en fer conséquentes, la présente invention a pour objet un procède de gazéification de matière carbonée, notamment du charbon, selon lequel la matière carbonée est injectée, en même temps que de l'oxygène et des matières de formation d'un laitier épurant, à l'aide de lances dans un récipient de gazéification contenant un bain métallique capable de dissoudre le carbone, en particulier un bain de fer en fusion, procédé caractérisé en ce que on maintient lesdites lances en position émergée, en ce qu'on injecte également de l'eau dans le récipient et conjointement on effectue un apport calorifique afin de compenser l'effet de refroidissement de l'injection d'eau, en ce qu'on recueille de façon continue le laitier surnageant sur le bain métallique à mesure de sa formation par débordement d'un seuil, en ce qu'on laisse décanter le laitier recueilli pour permettre la séparation par gravité des goutelettes de métal qui y sont présentes en suspension et qui se rassemblent dans le fond, et en ce qu'on évacue en continu le laitier ainsi épuré et on recycle, également en continu, dans le bain métallique le métal liquide obtenu par décantation du laitier.

Le procédé peut alors être mis en oeuvre de façon continue pendant de longues périodes, la proportion de fer éliminée du circuit étant pratiquement négligeable.

L'invention a également pour objet une installation de mise en oeuvre composée d'un ensemble intégré à deux étages:
-un réacteur de gazéification destiné à contenir un bain métallique en fusion capable de dissoudre du carbone et pourvu de lances pour l'introduction de matières carbonées, notamment du charbon, d'oxygène gazeux ainsi que des matières de formation d'un laitier d'épuration.
―et un décanteur, adjacent au réacteur, destiné à recueillir le laitier formé dans ledit réacteur et communiquant avec ce dernier, d'une part, par un passage qu'emprunte la laitier, et, d'autre part, par un chenal de recyclage dans le réacteur du métal liquide déposé dans le fond du décanteur, et provenant de gouttelettes métalliques en suspension dans le laitier recueilli, installation caractérisée en ce que lesdites lances pour l'introduction des matières dans le réacteur sont maintenues en position émergée, en ce que ledit passage emprunté par le laitier est formé par un seuil de débordement constitué par l'extrémité supérieure d'une cloison séparant le réacteur du décanteur, en ce que ledit chenal est ménagé au travers de cette cloison, et en ce que des moyens sont prévus pour l'introduction d'eau et pour des apports calorifiques, ces derniers n'étant pas susceptibles d'intervenir chimiquement dans les réactions de gazéification.

Conformément à une réalisation préférée, le chenal de recyclage débouche dans le réacteur en dessous du niveau du bain métallique de manière à permettre l'écoulement du métal du fond du décanteur vers le réacteur, selon le principe des vases communicants.

Avantageusement, il est prévu d'assister cet écoulement par des moyens d'apport d'énergie motrice, par exemple une pompe électromagnétique constituée par un inducteur linéaire à champ magnétique glissant logé dans le réfractaire le long du chenal de recyclage.

Un autre moyen peut consister en un soufflage gazeux au travers d'un élément réfractaire perméable logé dans le fond du réacteur, au voisinage de l'orifice de sortie du chenal, de manière à proviquer un brassage ascendant du métal au droit du chenal favorisant l'écoulement recherché dans celui-ci. Un tel élément perméable peut parfaitement être du type décrit dans la demande de brevet européen publiée No. 0021861.

L'apport calorifique extérieur peut être limité aux besoins thermiques de la fraction d'eau injectée au-delà de celle dont l'effet refroidissant est naturellement compensé par les ressources thermiques internes du réacteur, sous réserve, bien entendu, de conserver le bain métallique à l'état liquide, c'est-à-dire de ne pas descendre sous une température de l'ordre de 1400-1500⁰C dans le cas d'un bain de fer.

A cet égard, les déterminations des bilans thermiques et matières permettent dans chaque cas d'ajuster l'apport calorifique extérieur aux quantités d'eau injectée en fonction des introductions de carbone et d'oxygène, compte tenu éventuellement de la recherche d'une productivité maximale de l'installation.

Parmi les moyens envisageables d'apport calorifique, on retiendra ceux non susceptibles d'intervenir chimiquement dans les réactions mises en jeu par la gazéification du charbon. Ainsi, on optera de préférence pour l'énergie d'origine électrique, notamment sous forme d'un arc électrique que l'on entretient entre une électrode et le bain métallique lui-même, comme cela se passe dans un four à arcs d'aciérie électrique. D'autres moyens de cette nature peuvent bien entendu être utilisés, tels qu'une torche à plasma ou un inducteur électromagnétique.

Il est remarquable de noter qu'au vu des expériences qu'ils ont menées, les inventeurs ont été conduits à retenir que, pour un volume de bain métallique donné, la quantité de charbon introduite dans le bain est liée au "volume utile" du bain par une relation de la forme:
Qc=quantité du charbon injectée,
Vu=volume utile pour une charge donnée,
k=constante de proportionalité dépendant des conditions de mise en oeuvre du procède (granulométrie, qualité du charbon, etc.).

Il est donc avantageux, selon une variante de l'invention, d'associer au décanteur un réacteur assurant le "volume utile" maximum du bain.

A cet effet, selon l'invention, le décanteur est associé à un réacteur ayant une forme allongée, tandis qu'est prévue une pluralité de lances à oxygène à jets étalés réparties le long du réacteur de manière que l'ensemble de ces jets intéresse la majeure partie de la surface du bain métallique.

On va maintenant décrire l'invention plus en détail en se référant aux planches de dessins annexées qui illustrent à titre d'exemples non limitatifs et de façon schématique, l'invention et ses deux variantes principales. Sur ces planches:
-la figure 1 illustre une installation de base selon l'invention,
―et la figure 2 illustre une variante de la figure 1 équipée de moyens d'introduction d'eau,
-la figure 3 illustre une deuxième variante de l'installation selon l'invention équipée d'une pluralité de lances d'oxygène alignées dans un réacteur de forme allongée.

Sur toutes les figures, les mêmes éléments sont désignés sous des références identiques.

Sur la figure 1, on a représenté une installation de gazéification à double étage comprenant un réacteur 1 et un décanteur associé 2 séparés par une cloison à mi-hauteur 3, l'ensemble étant fermé par un couvercle 4 pourvu d'une ouverture 5 pour la sortie des gaz produits.

Comme on le voit, le réacteur 1 est équipé en deux lances émergées 6 et 7 respectivement pour le soufflage d'oxygène gazeux additionné de chaux et pour l'introduction de carbone pulvérulent à l'aide d'un gaz de transport quelconque. Ces lances, refroidies par circulation interne d'eau, de type connu en affinage pneumatique, traversent verticalement le couvercle 4 par des passages notés 8, 8'. L'ensemble des ouvertures 8, 8' et 5 du couvercle est coiffé par un capot collecteur de gaz 9 relié à une conduite de récupération 10.

Le décanteur 2 présente une ouverture latérale 11 à un niveau en hauteur approximativement égal à celui de l'extrémité haute de la cloison séparatrice 3 et ménagée à un endroit de la paroi du décanteur éloigné de cette cloison. En outre, le fond du décanteur est sensiblement relevé par rapport à celui du réacteur, et un chenal 12, reliant le fond du décanteur au réacteur, est ménagé dans la cloison réfractaire 3 en pente inclinée vers le bas dans le sens décanteur-réacteur.

Les éléments qui viennent d'être décrits constituent l'aménagement de base d'une installation selon l'invention.

Son fonctionnement est schématiquement le suivant:

On remplit le réacteur par du fer en fusion 13 jusqu'à un niveau compris entre la sortie du chenal 12 et l'extrémité supérieure de la cloison 3.

Lors de la mise en service des lances 6 et 7, le charbon injecté se dissout dans le bain 13 et le reste de l'opération est tout à fait comparable à ce qui se passe en affinage classique de la fonte par l'oxygène soufflé par le haut. Cet oxygène assure ainsi la décarburation du bain par formation d'oxyde de carbone gazeux. La formation d'un laitier basique fluide 14 à base de chaux constitue un agent d'épuration en soufre qui élimine cet élément du bain 13 au fur et à mesure de son introduction par le charbon à gazéifier.

Le caractère continu de l'opération à ce stade est assuré par un départ continu du laitier 14, à mesure de sa formation, par passage au-dessus de la cloison dont l'extrémité supérieure constitue ainsi un "seul de débordement" 15 du laitier.

Cette expression "seul de débordement du laitier" a été consacrée par le passé dans le domaine de l'affinage continu de la fonte en acier qui, précisément, met en oeuvre une installation à double étage réacteur-décanteur, de principe et de technologie tout à fait analogues à l'installation de gazéitication exemplifiée ici. Le lecteur pourra d'ailleurs s'en rendre compte par lui-même en se rapportant aux nombreux brevets déposés à ce sujet par le demandeur, et notamment les brevets français No. 1 407 082, 1 427 201 et 1 418 924.

On rappelle à cet égard que la technique d'évacuation "en continu" du laitier surnageant sur un bain métallique par débordement d'un seuil semble être bien maîtrisée lorsque le laitier présente une consistance plutôt mousseuse. On sait que ce résultat peut être facilement obtenu par un contrôle adéquat des caractéristiques du jet d'oxygène, contrôle qui peut être facilement assuré, par exemple, par un réglage de la position en hauteur de la lance de soufflage. On sait aussi qu'un laitier moussant contient en suspension une quantité relativement importante de fer sous forme de gouttelettes ou de micro-particules liquides.

Ainsi, le laitier volontairement moussant 14 que l'on forme ici à la surface du bain 13 passe, par débordement continu et régulier au-dessus de seuil 15, du réacteur 1 au décanteur 2.

Pendant son séjour dans le décanteur, le laitier est au repos de sorte que les gouttelettes de fer liquide en suspension ont la possibilité de se séparer par gravité de la phase non-métallique et de se rassembler dans le fond en donnant naissance puis en alimentant régulièrement un pied de bain 16. Le laitier 14', qui au cours de sa progression dans le décanteur, passe d'un état moussant initial à une consistance proche du liquide, atteint l'orifice de sortie 11 par lequel il est évacué en continu.

Par ailleurs, au fond du réacteur, le chenal de communication 12 assure le recyclage du fer déposé 16 vers le bain principal 13.

Ce recyclage s'effectue automatiquement selon le principe des vases communicants puisqu'en régime établi, le niveau du pied de bain 16 dans le décanteur s'ajuste naturellement à chaque instant sur celui du bain principal 13 dans le réacteur.

Ici, une observation doit être fait à propos de la phase de démarrage de l'installation.

Deux possibilités existent:
-où l'on procède initialement au remplissage du réacteur seul, auquel cas il est nécessaire d'obturer temporairement le chenal 12 par tout moyen approprié (obturateur à tiroir coulissant, etc.) et, de préférence, obturer son extrémité de sortie dans le réacteur. Dans ce cas, la mise en service de l'installation est suivie d'une phase transitoire de mise en régime au cours de laquelle le décanteur voit se former le pied de bain 16 à partir du laitier débordé jusqu'à ce que, le niveau de la surface du bain 16 s'égalisant avec celui du bain principal 13, on ouvre le chenal de communication 12;
-où l'on procède initialement au remplissage simultané du réacteur et du décanteur, soit séparément si l'on obture le chenal 12, soit en alimentant en métal liquide l'un des deux dans le cas contraire.

Dans ce mode, la phase de démarrage peut être légèrement plus longue, mais la phase transitoire est pratiquement réduite au temps nécessaire au premier laitier qui déborde du seuil 15 pour atteindre l'orifice de sortie 11.

Quel que soit le mode choisi, on prendra bien entendu le soin de préchauffer convenablement l'installation à vide, en particulier le chenal de communication 12, pour éviter des phénomènes intempestifs de solidification localisée de bain métallique.

Conformément à une mise en oeuvre préférée de l'invention, le flux de métal recyclé dans le chenal 12 est assisté. Ces moyens d'assistance peuvent être par exemple une pompe électromagnétique, telle que schématisée en 17 sur la figure 1, et constituée par un inducteur à champ magnétique glissant le long du chenal. Cet inducteur est composé d'une succession de conducteurs annulaires 18 (trois dans l'exemple représenté) logés dans la matière réfractaire autour du chenal 12 et alimentés par une source électrique triphasée 19.

Selon une autre variante, ces moyens d'assistance peuvent être constitués par un brassage du bain 13 de préférence au voisinage de la sortie du chenal 12. Ce brassage peut être obtenu avantageusement à l'aide d'une insufflation d'un gaz, tel que du dioxyde de carbone (C0₂) au travers d'un élément réfractaire aéroperméable 20 monté dans le fond du réacteur et relié à une source de gaz sous pression symbolisée en 21. Bien entendu, ces deux types de moyens peuvent être utilisés séparément ou conjointement, comme c'est le cas sur l'installation de la figure 1.

Comme déjà indiqué, ces moyens sont connus en eux-mêmes, ainsi que dans leur application au domaine de l'élaboration des métaux. Au besoin, on pourra se rapporter par exemple aux demandes de brevets français PV No. 170198 ou PV No. 908871 pour ce qui concerne le pompage électromagnétique et à la demande de brevet européen publiée No. 0081861 pour ce qui concerne l'élément réfractaire aéroperméable, tel que 20.

L'installation de gazéification illustrée sur la figure 1 permet la production de gaz du type CO, H₂, C0₂, riche en CO, de manière continue: l'évacuation régulière du laitier et le recyclage continu de fer liquide entraîné par le laitier évitent l'accumulation d'impuretés dans le milieu réactionnel (notamment le soufre du carbon), ainsi que la consommation du bain métallique, aux légères pertes près par oxydation dans le laitier et par poussières, mais que l'on peut aisément compenser au besoin par des appoints espacés de métal.

Conformément à une variante particulièrement avantageuse de l'invention, illustrée sur le figure 2, on produit par gazéification du charbon un gaz riche en hydrogène à partir d'une décomposition d'eau injectée.

Mais avant de décrire plus en détail cette variante, il n'est pas inutile de faire quelques rappels.

A partir du charbon de l'oxygène et de la vapeur d'eau injectée, on recueille dans le réacteur de gazéification un mélange gazeux produit selon la réaction globale suivante:

Afin de mieux faire apparaître les phénomènes élémentaires et les chaleurs mises en jeu, cette réaction peut se décomposer en:

La combinaison des réactions (1) et (2) permet de retrouver la réaction bien connue de formation du gaz à l'eau

En raison du caractère très endothermique de la dissociation de la vapeur d'eau (réaction 1)-dont l'effet, comme on le voit sur la réaction de gazéification (4), est loin d'être compensé par la combustion de carbone à partir de l'oxygène ainsi libéré (réaction 2)-les possibilités d'injection d'eau pour la production d'un gaz riche en hydrogène sont relativement limitées, et les techniques courantes de gazéification du charbon sur métal liquide ne permettant guère de dépasser une teneur de 20-30% environ en volume d'hydrogène dans les gaz récupérés.

On pourrait penser pallier l'effet refroidissant d'une injection accrue d'eau par une augmentation corrélative de soufflage d'oxygène. Une telle mesure cependant, non seulement n'est guère aisée à maîtriser en raison du fait que les différents équilibres réactionnels ne s'établissent pas de la même façon selon les niveaux de température atteints dans le réacteur, mais, de plus, la, combustion recherchée du carbone conduit alors à une production d'oxydes de carbone (CO, CO2) qui abaissent la teneur en hydrogène du gaz récupérée pour la ramener aux alentours des valeurs prémentionnées.

Il demeure qu'une telle façon d'opérer permet d'accroître la quantité de gaz produite, donc également celle du charbon à gazéifier, encore que des limites apparaissent également à ce niveau du fait cette fois des cinétiques différentes entre les diverses réactions chimiques mises en jeu.

Certains artifices ont toutefois été envisagés pour tenter de surmonter les limitations de la teneur en hydrogène des gaz produits. Ainsi Sumitomo Metal Industries Ltd. a proposé, dans ses brevets FR.A 2.445.364 et 2.495.178, de faire converger les jets d'oxygène et de vapeur d'eau sur la surface du bain métallique pour y créer et maintenir un "point chaud" à haute température non susceptible de nuire à la tenue thermique du réfractaire du récipient. Il serait possible dans ce cas de porter à plus de 30% la teneur en hydrogène du gaz produit. Cependant, les moyens mis en oeuvre nécessitent des réglages très précis, de sorte que les teneurs en H₂ supérieures à 30% indiquées dans les exemples de ce brevet ne s'appliquent vraisemblablement qu'à des cas d'espèces et ne sauraient être considérées comme un résultat constant et reproductible à partir de caractéristiques réellement bien définies et d'application large.

Ces difficultés sont résolues par une mise en oeuvre de l'invention conformément às a variante de réalisation illustrée sur la figure 2.

Comme on le voit, la lance 7 d'injection du charbon sert également pour l'introduction d'eau qui, utilisée de préférence à l'état de vapeur, peut alors servir en outre de fluide pour le transport pneumatique des particules de charbon. De plus, le réacteur est pourvu d'une électrode de graphite 22 traversant un passage 8" prévu à cet effet dans le couvercle 4, de préférence au centre du réacteur pour limiter les effets nocifs sur la tenue des parois réfractaires du rayonnement de l'arc électrique 23 entretenu entre le bain 13 et la pointe de l'électrode. Celle-ci est reliée à une borne d'une alimentation électrique symbolisée en 24, l'autre borne étant mise au contact du bain 13 par l'intermédiaire d'un plot conducteur 25, implanté dans le fond du réacteur.

On a déjà dit que l'arc électrique 23 est mis en oeuvre en tant que moyen d'apport calorifique non susceptible d'intervenir chimiquement sur la gazéification. Cet apport calorifique extérieur, qui ajoute aux disponibilités propres du milieu réactionnel, permet d'augmenter jusqu'à des valeurs de 40% et au-delà la teneur volumique en hydrogène du gaz produit, en rendant possible l'injection d'une quantité d'eau bien plus importante que celle qui serait permise autrement.

La mise en oeuvre d'une telle variante permet ainsi une amélioration qualitative très appréciable des gaz obtenus, dont le domaine d'utilisation se trouve ainsi élargi vers la chimie de synthèse ou vers des processus industriels demandeurs d'agents gazeux hautement réducteurs, par exemple.

En plus de cette variante destinée à améliorer qualitativement les gaz obtenus, comme on vient de le voir, l'invention a également pour but une amélioration quantitative, c.à.d. une amélioration de la productivité d'une installation de gazéification.

Le principe de base repose sur la double idée que le bain métallique doit offrir, pour un volume donné, la plus grande surface de contact possible à l'oxygène soufflé et que cet oxygène doit être soufflé de manière à intéresser la plus grande proportion possible de cette surface.

Ainsi, les inventeurs ont été amenés à concevoir la variante illustrée sur la figure 3 dans laquelle le bain 13, de même volume que dans les variantes précédentes, occupe un réacteur 1 de forme linéaire allongée, Le bain 13 présente de ce fait une hauteur "H" plus faible qu'auparavant mais, inversement, une surface libre 26 beaucoup plus importante au-dessus de laquelle peuvent être réparties, non plus une seule lance de soufflage d'oxygène, mais plusieurs lances 6a, 6b, 6c ... (trois dans l'exemple considéré) disposées côte à côte le long du réacteur et libérant des jets dont les zones d'impact sur la surface 26 du bain sont sensiblement tangentes entre elles. Parallèlement, une seconde série de trois lances 7a, 7b, 7c, pour l'injection de charbon en poudre, sont placées obliquement au travers de la grande paroi latérale du réacteur et débouchent, de préférence, chacune dans un jet d'oxygène en direction de la surface du bain.

On comprend que, pour un rayon "R" de la zone d'impact du jet, la taille optimale du réacteur représenté (ayant une seule rangée de lances à oxygène) est de 2R en largeur et de 2NR en longueur, où N est le nombre de lances utilisées.

Par rapport à un réacteur de même capacité mais de forme carrée (ou circulaire) de 2R de côté (ou de diamètre), le réacteur selon la présente variante permet de tripler pratiquement la surface de contact métal- oxygène, ce qui conduit à multiplier par trois la capacité du bain à dissoudre rapidement le carbone, donc à accroître en proportion le débit de charbon pouvant être injecté. Ceci peut s'exprimer, selon les inventeurs, en disant que le "volume utile" du bain a également triplé, sachant que ce volume utile "Vu" conditionne le débit "Qc" de charbon injectable selon la relation empirique Oc≈k · Vu (vue précédemment).

L'augmentation de productivité recherchée se manifeste aussi par le fait que pour une même masse de bain de fer, la quantité d'oxygène et de carbone pouvant être considérablement accrue, la production instantanée de gaz recueillie sera d'autant plus volumineuse.

Bien entendu, une installation de gazéification de ce type peut également servir pour la production d'un gaz riche en hydrogène, selon la technique décrite en référence à la variante de la figure 2 (injection de vapeur d'eau associée à un apport calorifique compensateur).

Il va de soi que l'invention ne saurait se limiter aux exemples décrits, mais s'étend à de multiples autres variantes ou équivalents dans la mesure où sont respectées les caractéristiques énoncées dans les revendications jointes.

Ainsi, la cloison 3 séparant le réacteur du décanteur peut être remplacée par tout autre moyen de seuil, le rôle de ce seuil étant de favoriser une zone calme dès la sortie du reacteur, ce qui permet de mettre en oeuvre un décanteur de taille relativement petite.

De même, le chenal 12 de recyclage du métal peut fort bien déboucher, non plus sous la surface du bain 13, mais audessus. Dans ce cas, les niveaux respectifs du bain principal 13 et du pied de bain 16 dans le décanteur sont décalés en hauteur, et le recyclage s'opère, non plus par équilibrage des pressions entre le réacteur et le décanteur selon le principe des vases communicants, mais par simple déversement par gravité, depuis le décanteur vers le réacteur.

De même encore, dans le cas de la variante à injection d'eau, l'électrode peut fort bien, si on l'estime nécessaire ou simplement utile, être placée dans le décanteur. En tout état de cause, il demeure préférable d'effectuer, d'une manière ou d'une autre, un apport calorifique chimiquement neutre au milieu réactionnel et en particulier au bain métallique, lequel, en plus de sa fonction de dissolution du carbone, joue également un rôle de réservoir thermique indispensable au procédé.

Parmi les différentes possibilités d'apport calorifique, on portera un intérêt particulier à une technique connue de longue date mais qui, grâce aux progrès techniques, se développe aujourd'hui industriellement: le chauffage électrique par torche à plasma. Appliquée à l'invention, la torche peut fort bien être du type à plasma transféré avec par conséquent, formation d'un arc électrique entre le bain de métal et l'électrode, ou à gaz plasmagène, ce gaz pouvant être par exemple la vapeur d'eau elle-même.

## Revendications

1. Procédé de gazéification de matière carbonée, notamment du charbon, selon lequel la matière carbonée est injectée, en même temps que de l'oxygène et des matières de formation d'un laitier épurant, à l'aide de lances dans un récipient de gazéification contenant un bain métallique capable de dissoudre le carbone, en particulier un bain de fer en fusion, procédé caractérisé en ce que:
-on maintient lesdites lances (6, 7) en position émergée;
-on injecte également de l'eau dans le récipient et conjointement on effectue un apport calorifique afin de compenser l'effet de refroidissement de l'injection d'eau;
-on recueille de façon continue le laitier (14) surnageant sur le bain métallique (13), à mesure de sa formation, par débordement d'un seuil (15);
-on laisse décantter le laitier recueilli (14') pour permettre la séparation par gravité des gouttelettes de métal qui y sont présentes en suspension et qui se rassemblent dans le fond;
―et on évacue en continu le laitier ainsi épuré et on recycle, également en continu, dans le bain métallique le métal liquide (16) obtenu par décantation du laitier.

2. Procédé selon la revendication 1 caractérisé en ce que l'on procède à l'apport calorifique sans intervenir chimiquement dans les réactions mises en jeu par la gazéification.

3. Procédé selon la revendication 1 caractérisé en ce que l'on répartit l'oxygène soufflé sur la plus grande partie possible de la surface libre du bain et en ce que, pour un volume de bain donné, on augmente au maximum sa surface libre.

. 4. Installation de gazéification pour la mise en oeuvre du procédé selon la revendication 1 constitué par un ensemble intégré à deux étages:
-un réacteur de gazéification proprement dit destiné à contenir un bain métallique en fusion capable de dissoudre du carbone et pourvu de lances pour l'introduction de matières carbonées, notamment du charbon, d'oxygène gazeux ainsi que des matières de formation d'un laitier épurant.
-et un décanteur adjacent au réacteur, destiné à recueillir le laitier formé dans le réacteur et communicant avec celui-ci d'une part par un passage qu'emprunte le laitier, et d'autre par par un chenal de recyclage dans le réacteur du métal liquide déposé dans le fond du décanteur et provenant de gouttelettes métalliques en suspension dans le laitier recueilli, installation caractérisée en ce que:
-lesdites lanches (6, 7) pour l'introduction des matières dans le réacteur sont maintenues en position émergée;
-ledit passage emprunté par le laitier est formée par un seuil de débordement (15) constitué par l'extrémité supérieure d'une cloison (3) séparant le réacteur du décanteur;
-ledit chenal (12) est ménagé au travers de cette cloison (3);
-et en ce que des moyens sont prévus pour l'introduction d'eau et pour des apports calorifiques, ces derniers n'étant pas susceptibles d'intervenir chimiquement dans les réactions de gazéification.

5. Installation selon la revendication 4 caractérisée en ce que des moyens sont prévus pour assister la circulation du métal liquide dans le chenal de recyclage.

6. Installation selon la revendication 5, caractérisée en ce que lesdits moyens sont constitués par un inducteur électromagnétique (17) à champ glissant le long du chenal de recyclage.

7. Installation selon la revendication 5, caractérisée en ce que, le chenal de recyclage débouchant dans le réacteur sous la surface du bain métallique, lesdits moyens sont constitués par un élément refractaire aéroperméable (20) monté dans le fond du réacteur et relié à une source (21) de gaz sous pression.

8. Installation selon la revendication 4, caractérisée en ce que lesdits moyens d'apport calorifique sont constitués par un arc électrique (23) entretenu entre une électrode (22) et le bain métallique (13 ou 16).

9. Installation selon la revendication 4 caractérisée en ce que le réacteur (1) présente une forme linéaire allongée et en ce que les moyens d'injection de l'oxygène gazeux (6a, 6b ...) sont répartis le long du réacteur de manière que l'ensemble des jets d'oxygène intéresse la majeure partie de la surface libre (26) du bain métallique (13).

## Patentansprüche

1. Verfahren zur Vergasung von kohlenstoffhaltigen Stoffen, insbesondere von Kohle, wobei der kohlenstoffhaltige Stoff gleichzeitig mit Sauerstoff und Reinigungsschlacke bildenden Stoffen mittels Lanzen einem Vergasungsbehälter zugeführt werden, im den ein Metallbad enthalten ist, das den Kohlenstoff lösen kann, insbesondere ein Bad aus geschmolzenem Eisen, dadurch gekennzeichnet, daß
-die Lanzen (6, 7) in aufgetauchter Stellung gehalten werden,
-zusätzlich Wasser dem Behälter zugeführt wird und zugleich eine Wärmezufuhr erfolgt, um die Kühlwirkung der Wasserzufuhr zu kompensieren,
-kontinuierlich die auf dem Metallband (13) schwimmende Schlacke (14) entsprechend ihrer Entstehung durch Überfließen einer Begrenzung (15) abgeführt wird,
-die abgeführte Schlacke (14') dekantiert wird, um so mittels Schwerkraft die Abtrennung der darin enthaltenden Metalltröpfchen zu erwirken, welche sich am Boden ansammeln,
-und kontinuierlich die derart gereinigte Schlacke entfernt wird, wobei ebenfalls kontinuierlich das durch Dekantieren der Schlacke erhaltene flüssige Metall (16) in das Bad aus flüssigem Metall zurückgeführt wird.

2. Verfahren nach Anspruch 1, dadurch gekennzeichnet, daß die Wärmezufuhr erfolgt, ohne chemisch in die durch den Vergasungsprozeß entstehenden Reaktionen einzugreifen.

3. Verfahren nach Anspruch 1, dadurch gekennzeichnet, daß der eingeblasene Sauerstoff auf der größtmöglichen Fläche des Bades verteilt wird und daß für ein gegebenes Badvolumen die freie Oberfläche maximal erhöht wird.

4. Vergasungsvorrichtung zur Durchführung des Verfahrens nach Anspruch 1, bestehend aus einer zweistufigen zusammengebauten Anordnung:
―einen Vergasungsbehälter zur Aufnahme eines geschmolzenen Metallbades, das in der Lage ist, Kohlenstoff zu lösen und der mit Lanzen versehen ist zur Zufuhr von kohlenstoffhaltigen Stoffen, insbesondere von Kohle, von gasförmigem Sauerstoff sowie von Reinigungsschlacke bildenden Stoffen,
―einen dem Gefäß benachbarten Dekanter zur Aufnahme von in dem Behälter gebildeter Schlacke, welche mit ihm einerseits mit einer Schlackenübergabevorrichtung verbunden ist und andererseits mit einer Zuführvorrichtung, um dem Behälter flüssiges Metall wieder zuzuführen, day sich im Boden des Dekanters abgesetzt hat und aus suspendierten Metalltröpfchen in der abgeführten Schlacke stammt, dadurch gekennzeichnet, daß
-die Lanzen (6, 7) zur Zufuhr der Stoffe in den Behälter in aufgetauchter Stellung gehalten sind,
-die Schlackenübergabevorrichtung durch eine Überfließbegrenzung (15) gebildet ist, die aus dem oberen Rand einer Trennwand (3) besteht, welche den Behälter vom Dekanter trennt,
-die Zufuhrvorrichtung (12) diese Trennwand (13) durchsetzt und
―eine Anordnung vorgesehen ist, um Wasser und Wärme zuzuführen, wobei letztere chemisch nicht in die Vergasungsreaktionen einwirken.

5. Vorrichtung nach Anspruch 4, dadurch gekennzeichnet, daß eine Anordnung vorgesehen ist, die die Bewegung des flüssigen Metalls in der Zufuhrvorrichtung unterstützt.

6. Vorrichtung nach Anspruch 5, dadurch gekennzeichnet, daß diese Anordnung aus einem elektromagnetischen Induktor (17) besteht, dessen Feld entlang der Zufuhrvorrichtung gleitet.

7. Vorrichtung nach Anspruch 5, dadurch gekennzeichnet, daß bei einer Zufuhrvorrichtung, die im Behälter unterhalb der Metallbadoberfläche mündet, die Anordnung aus einem luftdurchlässigen, feuerfesten Teil (20) besteht, das im Boden des Behälters angeordnet ist und mit einer Druckgasquelle (21) in Verbindung steht.

8. Vorrichtung nach Anspruch 4, dadurch gekennzeichnet, daß die Anordnung zur Wärmezufuhr aus einem elektrischen Bogen (23) besthet, der zwischen einer Elektrode (22) und dem Metallbad (13 oder 16) erzeugt wird.

9. Vorrichtung nach Anspruch 4, dadurch gekennzeichnet, daß der Behälter (1) eine lineare langgestreckte Form aufweist und daß die Anordnung zur Zufuhr von gasförmigem Sauerstoff (6a, 6b) entlang des Behälters derart verteilt angeordnet ist, daß die Gesamtheit der Sauerstoffströme den größten Teil der freien Oberfläche (26) des Metallbades (13) überstreicht.

## Claims

1. Process for the gasification of carbonaceous substance, especially coal, according to which the carbonaceous substance is injected, at the same time as oxygen and substances for forming a purifying slag, with the aid of lances into a gasification vessel containing a metal bath capable of dissolving carbon, in particular a bath of molten iron, which process is characterized in that:
-the said lances (6, 7) are kept in an unimmersed position;
-water is also injected into the vessel and a heat energy input is performed conjointly in order to compensate for the cooling effect of the water injection;
-the slag (14) floating on top of the metal bath (13) is collected continuously as it is being formed, by overflowing a sill (15);
-the slag collected (14') is allowed to decant to permit the separation by gravity of the metal droplets which are present in suspension therein and which collect on the bottom;
-and the slag thus purified is removed continuously and the liquid metal (16) obtained by decanting the slag is recycled, also continuously, into the metal bath.

2. Process according to Claim 1, characterized in that the heat energy input is made without intervening chemically in the reactions brought about by the gasification.

3. Process according to Claim 1, characterized in that the oxygen blown in is distributed over as large as part of the free surface of the bath as possible and in that, for a given bath volume, its free surface is increased to the maximum.

4. Gasification plant for implementing the process according to Claim 1, consisting of an integrated unit with two stages:
-a gasification reactor proper intended to contain a molten metal bath capable of dissolving carbon and provided wcth lances for the introduction of carbonaceous substances, especially coal, of gaseous oxygen and of substances for forming a purifying slag.
-and a decanter adjacent to the reactor, intended to collect the slag formed in the reactor and communicating with the latter, on the one hand, via a passage which is taken by the slag and, on the other hand, via a channel for recycling into the reactor the liquid metal deposited at the bottom of the decanter and originating from the metal droplets suspended in the slag which is collected, which plant is characterized in that:
-the said lances (6, 7) for the introduction of substances into the reactor are kept in an unimmersed position;
-the said passage taken by the slag is formed by an overflow sill (15) consisting of the upper end of a partition (3) separating the reactor from the decanter;
-the said channel (12) is arranged through this partition (3);
-and in that means are provided for the introduction of water and for heat energy inputs, the latter not being liable to intervene chemically in the gasification reactions.

5. Plant according to Claim 4, characterized in that means are provided for assisting the circulation of the liquid metal in the recycle channel.

6. Plant according to Claim 5, characterized in that the said means consist of an electromagnetic inductor (17) with a sliding field along the recycle channel.

7. Plant according to Claim 5, characterized in that with the recycle channel emerging into the reactor under the surface of the metal bath, the said means consist of an air-permeable refractory component (20) fitted into the bottom of the reactor and connected to a source (21) of gas under pressure.

8. Plant according to Claim 4, characterized in that the said means for heat energy input consist of an electric arc (23) maintained between an electrode (22) and the metal bath (13 or 16).

9. Plant according to Claim 4, characterized in that the reactor (1) has an elongate linear shape and in that the means for injecting gaseous oxygen (6a, 6b, etc.) are distributed along the reactor so that the group of the oxygen jets affects the major part of the free surface (26) of the metal bath (13).
